# EUROPÄISCHE PATENTSCHRIFT

(11) **EP 2 737 208 B1**
(45) Veröffentlichungstag und Bekanntmachung des Hinweises auf die Patenterteilung: **01.01.2020**
(21) Anmeldenummer: 12724970.4
(22) Anmeldetag: 29.05.2012
(51) Int. Cl.: F04B 1/04, F04B 11/00

(54) **KOLBENPUMPE ZUR FÖRDERUNG VON FLUIDEN UND KORRESPONDIERENDES MONTAGEVERFAHREN FÜR EINE KOLBENPUMPE**
PISTON PUMP FOR DELIVERING FLUIDS, AND CORRESPONDING ASSEMBLY PROCESS FOR A PISTON PUMP
POMPE À PISTON SERVANT AU REFOULEMENT DE FLUIDES ET PROCÉDÉ DE MONTAGE AFFÉRENT D'UNE POMPE À PISTON

(30) Priorität: 27.07.2011 DE 102011079876
(43) Veröffentlichungstag der Anmeldung: 04.06.2014
(73) Patentinhaber: Robert Bosch GmbH, 70442 Stuttgart (DE)
(72) Erfinder: GAERTNER, Oliver, 74232 Abstatt (DE)
(86) Internationale Anmeldenummer: PCT/EP2012/060043
(87) Internationale Veröffentlichungsnummer: WO 2013/013865

(56) Entgegenhaltungen:
- WO-A1-02/072398
- WO-A1-03/004872
- WO-A1-2012/028364
- WO-A2-2012/028362
- US-A1- 2007 137 304

## Beschreibung

### Stand der Technik

Die Erfindung geht aus von einer Kolbenpumpe zur Förderung von Fluiden nach der Gattung des unabhängigen Patentanspruchs 1. Zudem betrifft die vorliegende Erfindung ein Montageverfahren für eine solche Kolbenpumpe.

Kolbenpumpen sind aus dem Stand der Technik in unterschiedlichen Ausführungsformen bekannt. Beispielsweise werden in Fahrzeugbremsanlagen häufig Radialkolbenpumpen mit mehreren Pumpelementen zur Förderung von Druckmitteln verwendet, bei welchen wenigstens ein Kolben mittels eines Exzenters hin und her bewegt werden kann. Typischerweise bestehen diese sogenannten Pumpenelemente aus einem Kolben, einer häufig als Zylinder ausgebildeten Kolbenlauffläche, Einlass- und Auslassventilen sowie Dichtelementen. Die Ventile dienen der Fluidsteuerung bei der Pumpbewegung des Kolbens. Hierbei dient das Einlassventil dazu, das Fluid während der Verdichtungsphase nicht in den Ansaugraum zurückströmen zu lassen. Das Auslassventil verhindert die Rückströmung des Fluides von der Druckseite in den Pumpeninnenraum und ist typischerweise im Deckel der Pumpe untergebracht. Zur Geräusch- und Pulsationsoptimierung ist zum Drosseln der Fluidströmung nach dem Auslassventil mindestens eine Drosselanordnung vorgesehen.

In der Offenlegungsschrift DE 10 2008 002 740 A1 wird beispielsweise eine Kolbenpumpe zur Bremsdruckregelung in einer hydraulischen Fahrzeugbremsanlage beschrieben. Die beschriebene Kolbenpumpe umfasst ein Pumpengehäuse, eine im Pumpengehäuse angeordnete Aufnahmebohrung für die Kolbenpumpe und einen die Aufnahmepumpe nach außen verschließenden Ventildeckel, in welchem ein Auslassventil und erste und zweite Kanalabschnitte eines Abströmkanals untergebracht sind. Die Abströmgeometrie beeinflusst das Geräuschverhalten der Kolbenpumpe und wird deswegen meist mit einer geeigneten Verjüngung des Abströmkanals ausgeführt, welche dann eine Drosselwirkung darstellt.

In der Offenlegungsschrift DE 10 2006 027 555 A1 wird beispielsweise eine Kolbenpumpe mit reduzierter Geräuschentwicklung beschrieben. Die beschriebene Kolbenpumpe zur Förderung von Fluiden umfasst einen Kolben, ein Zylinderelement und einen zwischen einem Einlassventil und einem Auslassventil angeordneten Druckraum, welcher von einem Deckel abgeschlossen ist, wobei das Auslassventil einen als Kugel ausgeführten Schließkörper, eine auf den Schließkörper wirkende als Spiralfeder ausgeführte Vorspanneinrichtung, ein Basiselement zum Abstützen der Vorspanneinrichtung und ein Scheibenelement umfasst, und wobei ein Dichtsitz des Auslassventils am Scheibenelement angeordnet ist. Durch die Verwendung des Scheibenelements soll sichergestellt werden, dass Bauteiltoleranzen verschiedener Bauteile der Kolbenpumpe sich nicht negativ auf das Auslassventil auswirken können.

In der WO 03/004872 A1 wird eine Kolbenpumpe zur Förderung von Fluiden beschrieben. Die beschriebene Kolbenpumpe umfasst einen Zylinder, einen im Zylinder beweglich gelagerten Kolben und einen zwischen einem Einlassventil und einem Auslassventil angeordneten Druckraum, welcher von einem Deckel abgeschlossen ist. In der Fluidströmung nach dem Auslassventil ist ein Drosselelement zum Drosseln der Fluidströmung vorgesehen, welches als federelastische Scheibe ausgeführt ist, welche in den Deckel eingebracht ist.

### Offenbarung der Erfindung

Die erfindungsgemäße Sensoreinheit für ein Fahrzeug mit den Merkmalen des unabhängigen Patentanspruchs 1 hat demgegenüber den Vorteil, dass eine kostenneutrale Vorzentrierung eines als federelastische Scheibe ausgeführten Drosselelements in einem Deckel ohne Behinderung der Schwingbewegung des Drosselelements im Betrieb ermöglicht wird.

Der Kern der Erfindung ist eine kostenneutrale Zentrierung des als federelastische Scheibe ausgeführten Drosselelements. Das Drosselelement wird bei der Montage in den Deckel der Kolbenpumpe eingebracht. Danach wird der Pumpenzylinder auf den Deckel gepresst. Im Pumpenzylinder ist zwar eine Zentrierung des Drosselelements vorgesehen, es kann aber aufgrund der schnellen Montage zu einer Verformung eines nicht ausreichend vorzentrierten Drosselelements kommen. Daher ist es sinnvoll das Drosselelement vor Montage des Pumpenzylinders im Deckel vorzuzentrieren. Diese Vorzentrierung darf das Drosselelement in seiner Bewegung allerdings nicht einschränken, denn ein blockiertes Drosselelement verhindert die Funktion der Kolbenpumpe und kann durch eine Überlastung eines Antriebs zu einem Ausfall des Systems führen.

Ausführungsformen der vorliegenden Erfindung stellen eine Kolbenpumpe zur Förderung von Fluiden zur Verfügung, welche einen Zylinder, einen im Zylinder beweglich gelagerten Kolben, und einen zwischen einem Einlassventil und einem Auslassventil angeordneten Druckraum umfasst, welcher von einem Deckel abgeschlossen ist, wobei in der Fluidströmung nach dem Auslassventil ein Drosselelement zum Drosseln der Fluidströmung vorgesehen ist. Hierbei ist das Drosselelement als federelastische Scheibe ausgeführt, welche in den Deckel eingebracht ist, wobei im Deckel Mittel zur Vorzentrierung des Drosselelements vorhanden sind.

Hierbei sind am Deckel mindestens zwei Pressstege ausgebildet, an welchen der Zylinder mit dem Deckel verpresst ist, wobei mindestens eine zwischen zwei Pressstegen ausgebildete Aussparung als Abströmkanal für die Fluidströmung wirkt. Die Zentriermittel umfassen mindestens eine Fase, welche in Anpressrichtung hintenliegend an einem solchen Presssteg angeordnet ist. In diesem Bereich kann es in vorteilhafter Weise zu keinen Behinderungen aufgrund des Einpressens des Zylinders kommen. Des Weiteren können die Fasen kostenneutral in dem beispielsweise als Kaltschlagteil ausgeführten Deckel umgesetzt werden.

Bei einem erfindungsgemäßen Verfahren zur Montage einer Kolbenpumpe, welche einen Zylinder, einen im Zylinder beweglich gelagerten Kolben, und einen zwischen einem Einlassventil und einem Auslassventil angeordneten Druckraum umfasst, welcher von einem Deckel abgeschlossen ist, wobei in der Fluidströmung nach dem Auslassventil ein Drosselelement zum Drosseln der Fluidströmung vorgesehen ist, wird das Drosselelement als federelastische Scheibe ausgeführt und in den Deckel eingebracht. Hierbei bewirken im Deckel angeordnete Zentriermittel eine Vorzentrierung des Drosselelements im Deckel und das Zylinderelement wird nach dem Einbringen und der Vorzentrierung des Drosselelements in den Deckel eingepresst.

Durch die in den abhängigen Ansprüchen aufgeführten Maßnahmen und Weiterbildungen sind vorteilhafte Verbesserungen der im unabhängigen Patentanspruch 1 angegebenen Kolbenpumpe möglich.

In vorteilhafter Ausgestaltung der erfindungsgemäßen Kolbenpumpe weisen die einzelnen Fasen jeweils einen spitzen Winkel auf, welcher vorzugsweise größer als 60° ist. Aufgrund des spitzen Winkels kann in vorteilhafter Weise sichergestellt werden, dass das Drosselelement im Betrieb nicht an der Fase bzw. den Zentriermitteln klemmt.

In weiterer vorteilhafter Ausgestaltung der erfindungsgemäßen Kolbenpumpe ist im Deckel ein Ringkanal ausgebildet, welcher vom Drosselelement abgedeckt und bei geöffnetem Auslassventil mit Fluid gefüllt ist, welches über das Drosselelement in mindestens einen Abströmkanal abfließt.

In weiterer vorteilhafter Ausgestaltung der erfindungsgemäßen Kolbenpumpe ist das als federelastische Scheibe ausgeführte Drosselelement zwischen dem Zylinder und dem Deckel angeordnet und stellt den Strömungsquerschnitt in dem mindestens einen Abströmkanal in Abhängigkeit von der Druckdifferenz zwischen seiner Oberseite und der Unterseite variabel ein. Durch diesen variablen Drosselquerschnitt kann mit einfachen und kostengünstigen Bauteilen, welche prozesssicher zu montieren sind, eine Reduktion von Pulsationen in einem Fluidsystem und ein robustes Design erzielt werden. Das als federelastische Scheibe ausgeführte Drosselelement kann unter einer definierten Vorspannung zwischen dem Deckel und dem Zylinder angeordnet werden, so dass ein Öffnungsdifferenzdruck vorgegeben ist. Die Druckdifferenz hebt das als federelastische Scheibe ausgeführte Drosselelement von der Seite mit dem höheren Druck ab, so dass das als federelastische Scheibe ausgeführte Drosselelement entlang der Symmetrieachse eine Deformationsbewegung ausführt und den Strömungsquerschnitt vergrößert.

In weiterer vorteilhafter Ausgestaltung der erfindungsgemäßen Kolbenpumpe kann die Deformationsbewegung des als federelastische Scheibe ausgeführten Drosselelements durch eine entsprechende Formgebung einer Stirnfläche des Zylinders begrenzt werden. Dadurch kann in vorteilhafter Weise die Lebensdauer des Drosselelements gesteigert werden. Im Bereich des Anschlags kann eine fluidische Endlagendämpfung das Öffnungs- und Geräuschverhalten weiter optimieren.

Besonders vorteilhaft ist, dass das als federelastische Scheibe ausgeführte Drosselelement eine durchströmbare erste Öffnung aufweist, wobei bei einer abgehobenen Stellung des als federelastische Scheibe ausgeführten Drosselelements die erste Öffnung des als federelastische Scheibe ausgeführten Drosselelements durchströmt und/oder das als federelastische Scheibe ausgeführte Drosselelement umströmt ist.

In weiterer vorteilhafter Ausgestaltung der erfindungsgemäßen Kolbenpumpe ist eine unabhängig vom Differenzdruck freigegebene zweite Öffnung mit einem definierten konstanten Strömungsquerschnitt vorhanden. Die zweite Öffnung kann beispielsweise als Bohrung in das als federelastische Scheibe ausgeführte Drosselelement und/oder als Vertiefung in Auflager eingebracht und/oder als Ringspalt ausgeführt werden. Die zweite Öffnung im als federelastische Scheibe ausgeführten Drosselelement wirkt als zusätzliche statische Drossel und ermöglicht eine einfache und kostengünstige Implementierung einer dynamischen Drossel mit einem statischen Anteil. Der Vorteil einer solchen Konstruktion liegt darin, dass die positiven Funktionen einer dynamischen Drossel sehr kostengünstig und montagefreundlich mit einer statischen Drossel kombiniert und integriert werden können. Es handelt sich um ein zusätzliches Bauteil, das beispielsweise als Stanzteil oder als geätztes Bauteil ausgeführt werden kann. Wenn eine bestimmte Druckdifferenz erreicht wird, biegt sich das als federelastische Scheibe ausgeführte Drosselelement durch und die dynamische Drossel öffnet, so dass zusätzlich eine große Fluidmenge abströmen kann. Unterhalb der vorgegebenen Druckdifferenz strömt eine kleinere Fluidmenge über die statische Drossel, d.h. durch die zweite Öffnung ab.

Ein Ausführungsbeispiel der Erfindung ist in den Zeichnungen dargestellt und wird in der nachfolgenden Beschreibung näher erläutert. In den Zeichnungen bezeichnen gleiche Bezugszeichen Komponenten bzw. Elemente, die gleiche bzw. analoge Funktionen ausführen.

### Kurze Beschreibung der Zeichnungen

Fig. 1 zeigt eine perspektivische Schnittdarstellung eines hinteren Bereichs eines Ausführungsbeispiels einer erfindungsgemäßen Kolbenpumpe zur Förderung von Fluiden.
Fig. 2 zeigt eine Detaildarstellung der erfindungsgemäßen Kolbenpumpe aus Fig. 1 in einem ersten Zustand.
Fig. 3 zeigt eine Detaildarstellung der erfindungsgemäßen Kolbenpumpe aus Fig. 1 in einem zweiten Zustand.
Fig. 4 zeigte eine perspektivische Darstellung eines Drosselelements für die Kolbenpumpe aus Fig. 1.
Fig. 5 zeigte eine perspektivische Darstellung eines Zylinders für die Kolbenpumpe aus Fig. 1.
Fig. 6 zeigte eine perspektivische Darstellung eines Deckels für die Kolbenpumpe aus Fig. 1.
Fig. 7 zeigt eine perspektivische Detaildarstellung des Deckels für eine Kolbenpumpe aus Fig. 6.
Fig. 8 zeigte eine perspektivische Darstellung des Deckels aus Fig. 6 oder 7 mit dem eingelegten Drosselelement aus Fig. 4.
Fig. 9 zeigt eine perspektivische Detaildarstellung eines Ausschnitts des Deckels für eine Kolbenpumpe aus Fig. 6 bis 8 mit einem eingepressten Zylinder.

### Ausführungsformen der Erfindung

Bei der Integration einer dynamischen Drossel in eine Kolbenpumpe, die beispielsweise in einem Antiblockiersystem (ABS) und/oder für ein elektronisches Stabilitätsprogramm im Fahrzeug eingesetzt wird, kann die Zentrierung des Drosselelements beispielsweise durch eine kleine Fase am Zylinder vorgenommen werden. Eine Grobzentrierung über den Außendurchmesser des Drosselelements am Deckel ist nur bedingt möglich, da aufgrund der hohen Einpressgeschwindigkeiten des Zylinders in den Deckel eine Verformung des Drosselelements stattfinden kann, wenn diese nicht korrekt zentriert ist. Außerdem muss verhindert werden, dass das Drosselelement einseitig anliegt und es so zu einem evtl. Klemmen des Drosselelements kommen kann. Durch ein klemmendes Drosselelement wird die Knickfunktion des dynamischen Drosselelements verhindert und der hohe Durchfluss wird verhindert. Dies kann u. U. zu einem Komplettausfall des Systems führen, da der Antrieb überlastet wird.

Wie aus Fig. 1 bis 9 ersichtlich ist, umfasst das dargestellte Ausführungsbeispiel einer erfindungsgemäßen Kolbenpumpe 1 zur Förderung von Fluiden in einem Fahrzeugbremssystem einen nicht dargestellten Kolben, einen Zylinder 20 und einen zwischen einem nicht dargestellten Einlassventil und einem Auslassventil 5 angeordneten Druckraum 24, welcher von einem Deckel 10 abgeschlossen ist, wobei in einer Fluidströmung 3 nach dem Auslassventil 5 ein Drosselelement 30 zur Drosselung der Fluidströmung 3 vorgesehen ist.

Wie aus Fig. 1 weiter ersichtlich ist, umfasst das Auslassventil 5 einen als Kugel ausgeführten Schließkörper 5.1, einen Auslassventilsitz 5.2 sowie eine Rückstellfeder 5.3 und stellt die Fluidströmung 3 zwischen einer Auslassöffnung 26 des Druckraums 24 und mindestens einem Abströmkanal 7 der Kolbenpumpe 1 ein. Das Drosselelement 30 ist als federelastische Scheibe ausgeführt und zwischen dem Deckel 10 und dem Zylinder eingespannt. Im dargestellten Ausführungsbeispiel weist das als federelastische Scheibe ausgeführte Drosselelement 30 eine erste Öffnung 34 auf, welche an die Abmessung des Schließkörpers 5.1 angepasst ist.

Wie aus Fig.1 bis 5 weiter ersichtlich ist, ist das als federelastische Scheibe ausgeführte Drosselelement 30 zwischen einem ersten Auflager am Zylinder 20 und einem zweiten und dritten im Deckel 10 angeordneten Auflager eingespannt. Zur Einstellung der Vorspannung des als federelastische Scheibe ausgeführten Drosselelements 30 besteht zwischen dem im Deckel 10 angeordneten zweiten Auflager, an welchem der äußere Rand des als federelastische Scheibe ausgeführten Drosselelements 30 aufliegt, und dem im Deckel 10 angeordneten dritten Auflager, an welchem der innere Rand des als federelastische Scheibe ausgeführten Drosselelements 30 im Bereich der ersten Öffnung 34 aufliegt, ein Versatz dv1, welcher zu einer Vorspannung im als federelastische Scheibe ausgeführten Drosselelement 30 führt, welche von einem herrschenden Fluiddruck aufgebracht werden muss, um den äußeren Rand des als federelastische Scheibe ausgeführtes Drosselelements 30 vom dritten Auflager abzuheben. Hierbei liegt der innere Rand des als federelastische Scheibe ausgeführtes Drosselelements 30 unabhängig vom herrschenden Druck sowohl am ersten am Zylinderelement 20 angeordneten ersten Auflager und dem im Deckel 10 angeordneten zweiten Auflager auf.

Wie aus Fig. 1 bis 5 weiter ersichtlich ist, ist eine Deformationsbewegung ds1 des als federelastische Scheibe ausgeführten Drosselelements 30 durch eine entsprechende Formgebung einer Stirnfläche 22 des Zylinders 20 begrenzt. Im dargestellten Ausführungsbeispiel ist die Stirnfläche 22 gewölbt ausgeführt, wobei die Abmessungen der Wölbung die maximal mögliche Deformationsbewegung des als federelastische Scheibe ausgeführtes Drosselelements 30 vorgeben. Fig. 2 zeigt die Kolbenpumpe 1 bei einem Differenzdruck, der niedriger als ein vorgegebenen Grenzdruckwert ist, so dass das als federelastische Scheibe ausgeführte Drosselelement an allen Auflagern anliegt und nur die statische Drossel wirkt, so dass ein abfließender Fluidstrom 3.1 durch eine als Bohrung in das als federelastische Scheibe ausgeführte Drosselelement 30 eingebrachte zweite Öffnung 36 bestimmt wird. Fig. 3 zeigt die Kolbenpumpe 1 bei einem Differenzdruck, der höher als der vorgegebene Grenzdruckwert ist, so dass der äußere Rand des als federelastische Scheibe ausgeführten Drosselelements 30 vom dritten Auflager abgehoben ist und nur noch der innere Rand des als federelastische Scheibe ausgeführten Drosselelements am ersten und zweiten Auflager anliegt. In diesem Zustand wirkt die dynamische Drossel, so dass das als federelastische Scheibe ausgeführte Drosselelement von einem weiteren Fluidstrom 3.2 umströmt wird, welcher mit dem durch die zweite Öffnung 36 fließenden Fluidstrom 3.1 einen abfließenden Gesamtfluidstrom 3 bildet. Im Deckel 10 ist ein Ringkanal 12 ausgebildet, welcher vom Drosselelement 30 abgedeckt ist. Das Fluid gelangt bei geöffnetem Auslassventil 5, d.h. bei aus dem Auslassventilsitz 5.2 abgehobenem Schließkörper 5.1, über einen Verbindungskanal 14 in den Ringkanal 58 und fließt über das Drosselelement 30 in mindestens einen Abströmkanal 7 ab.

Wie aus Fig. 6 bis 9 weiter ersichtlich ist, sind im Deckel 10 erfindungsgemäß Zentriermittel 18 vorhanden, welche eine Vorzentrierung des Drosselelements 30 im Deckel 10 bewirken. Im dargestellten Ausführungsbeispiel sind im Deckel 10 sechs Pressstege 16 ausgebildet, an welchen der Zylinder 20 mit dem Deckel 10 verpresst werden kann. Zwischen zwei Pressstegen 16 ist jeweils eine Aussparung 17 ausgebildet, welche bei eingepresstem Zylinder 20 als Abströmkanäle 7 für die Fluidströmung 3 wirken. Im dargestellten Ausführungsbeispiel weist der Deckel 10 der Kolbenpumpe 1 sechs Aussparungen 18 und die Kolbenpumpe 1 somit sechs Abströmkanäle 7 auf.

Wie aus Fig. 6 bis 9 weiter ersichtlich ist, umfassen die Zentriermittel 18 mindestens eine Fase, welche jeweils in Anpressrichtung hintenliegend am Presssteg 16 angeordnet ist. Im dargestellten Ausführungsbeispiel umfassen die Zentriermittel 18 sechs Fasen. Wie aus Fig. 9 ersichtlich ist, weisen die einzelnen Fasen 18 jeweils einen spitzen Winkel α auf, der vorzugsweise größer als 60° ist, um ein Verklemmen des als federelastische Scheibe ausgeführten Drosselelements 30 zu verhindern.

Gemäß dem erfindungsgemäßen Verfahren zur Montage einer Kolbenpumpe, wird das Drosselelement 30 als federelastische Scheibe ausgeführt und in den Deckel 10 eingebracht. Durch die im Deckel 10 angeordneten Zentriermittel 18 wird eine Vorzentrierung des Drosselelements 30 im Deckel 10 bewirkt, und das Zylinderelement 20 kann nach dem Einbringen und der Vorzentrierung des Drosselelements 30 in den Deckel 10 eingepresst werden, ohne das als federelastische Scheibe ausgeführte Drosselelement 30 zu verformen bzw. zu beschädigen. An der Auslassöffnung 26 des Zylinders 20 sind zweite Zentriermittel 28 vorgesehen, die als an die erste Öffnung 34 im Drosselelement 30 angepasster umlaufender Kragen ausgeführt sind und eine abschließenden Zentrierung des Drosselelements 30 bewirken.

Ausführungsformen der vorliegenden Erfindung ermöglichen in vorteilhafter Weise eine kostenneutrale Vorzentrierung des Drosselelements im Deckel der Kolbenpumpe.

## Patentansprüche

1. Kolbenpumpe zur Förderung von Fluiden, welche einen Zylinder (20), einen im Zylinder (20) beweglich gelagerten Kolben und einen zwischen einem Einlassventil und einem Auslassventil (5) angeordneten Druckraum (24) umfasst, welcher von einem Deckel (10) abgeschlossen ist, wobei in der Fluidströmung (3) nach dem Auslassventil (5) ein Drosselelement (30) zum Drosseln der Fluidströmung (3) vorgesehen ist, wobei das Drosselelement (30) als federelastische Scheibe ausgeführt ist, welche in den Deckel (10) eingebracht ist, und wobei im Deckel (10) Mittel (18) zur Vorzentrierung des Drosselelements (30) vorhanden sind, **dadurch gekennzeichnet, dass** am Deckel (10) mindestens zwei Pressstege (16) ausgebildet sind, an welchen der Zylinder (20) mit dem Deckel (10) verpresst ist, wobei die Zentriermittel (18) mindestens eine Fase umfassen, welche in Anpressrichtung hintenliegend am jeweiligen Presssteg (16) angeordnet ist, und wobei mindestens eine zwischen zwei Pressstegen (16) ausgebildete Aussparung (17) als Abströmkanal (7) für die Fluidströmung (3) wirkt.

2. Kolbenpumpe nach Anspruch 1, **dadurch gekennzeichnet, dass** die einzelnen Fasen (18) jeweils einen spitzen Winkel (a) aufweisen.

3. Kolbenpumpe nach Anspruch 1 oder 2, **dadurch gekennzeichnet, dass** im Deckel (10) ein Ringkanal (12) ausgebildet ist, welcher vom Drosselelement (30) abgedeckt und bei geöffnetem Auslassventil (5) mit Fluid gefüllt ist, welches über das Drosselelement (30) in mindestens einen Abströmkanal (7) abfließt.

4. Kolbenpumpe nach einem der Ansprüche 1 bis 3, **dadurch gekennzeichnet, dass** das als federelastische Scheibe ausgeführte Drosselelement (30) zwischen dem Zylinder (20) und dem Deckel (10) angeordnet ist und den Strömungsquerschnitt in dem mindestens einen Abströmkanal (7) in Abhängigkeit von der Druckdifferenz zwischen seiner Oberseite (32.1) und Unterseite (32.2) variabel einstellt.

5. Kolbenpumpe nach einem der Ansprüche 1 bis 4, **dadurch gekennzeichnet, dass** eine Deformationsbewegung (ds1) des als federelastische Scheibe ausgeführten Drosselelements (30) durch Formgebung einer Stirnfläche (22) des Zylinders (20) begrenzt ist.

6. Kolbenpumpe nach einem der Ansprüche 1 bis 5, **dadurch gekennzeichnet, dass** das als federelastische Scheibe ausgeführte Drosselelement (30) eine durchströmbare erste Öffnung (34) aufweist, wobei bei einer abgehobenen Stellung des als federelastische Scheibe ausgeführten Drosselelements (30) die erste Öffnung (34) durchströmt und/oder das als federelastische Scheibe ausgeführte Drosselelement (30) umströmt ist.

7. Kolbenpumpe nach Anspruch 6, **dadurch gekennzeichnet, dass** eine unabhängig vom Differenzdruck freigegebene zweite Öffnung (36) mit einem definierten konstanten Strömungsquerschnitt vorhanden ist, wobei die zweite Öffnung (36) als Bohrung in das als federelastische Scheibe ausgeführte Drosselelement (30) und/oder als Vertiefung in Auflager eingebracht ist und/oder als Ringspalt ausgeführt ist.

8. Verfahren zur Montage einer Kolbenpumpe, welche einen Zylinder (20),einen im Zylinder (20) beweglich gelagerten Kolben, und einen zwischen einem Einlassventil und einem Auslassventil (5) angeordneten Druckraum (24) umfasst, welcher von einem Deckel (10) abgeschlossen ist, wobei in der Fluidströmung (3) nach dem Auslassventil (5) ein Drosselelement (30) zum Drosseln der Fluidströmung (3) vorgesehen ist, wobei das Drosselelement (30) als federelastische Scheibe ausgeführt wird und in den Deckel (10) eingebracht wird, wobei im Deckel (10) angeordnete Zentriermittel (18) eine Vorzentrierung des Drosselelements (30) im Deckel (10) bewirken, **dadurch gekennzeichnet, dass** das Zylinderelement (20) nach dem Einbringen und der Vorzentrierung des Drosselelements (30) in den Deckel (10) eingepresst wird, wobei das Zylinderelement (20) mit mindestens zwei am Deckel (10) ausgebildeten Pressstegen (16) verpresst wird, wobei die Zentriermittel (18) mindestens eine Fase umfassen, welche in Anpressrichtung hintenliegend am Presssteg (16) angeordnet wird, und wobei mindestens eine zwischen zwei Pressstegen (16) ausgebildete Aussparung (17) als Abströmkanal (7) für die Fluidströmung (3) wirkt.

## Claims

1. Piston pump for conveying fluids, which piston pump comprises a cylinder (20), a piston which is mounted movably in the cylinder (20), and a pressure space (24) which is arranged between an inlet valve and an outlet valve (5) and is closed by a cover (10), a throttle element (30) for throttling the fluid stream (3) being provided downstream of the outlet valve (5) in the fluid stream (3), the throttle element (30) being configured as a resilient disc which is introduced into the cover (10), and there being means (18) for pre-centring the throttle element (30) in the cover (10), **characterized in that** at least two pressing webs (16) are configured on the cover (10), on which pressing webs (16) the cylinder (20) is pressed with the cover (10), the centring means (18) comprising at least one bevel which is arranged on the respective pressing web (16) so as to lie at the rear in the pressing-on direction, and at least one cut-out (17) which is configured between two pressing webs (16) acting as an outflow channel (7) for the fluid stream (3).

2. Piston pump according to Claim 1, **characterized in that** the individual bevels (18) in each case have an acute angle (α).

3. Piston pump according to Claim 1 or 2, **characterized in that** an annular channel (12) is configured in the cover (10), which annular channel (12) is covered by the throttle element (30) and is filled with fluid in the case of an open outlet valve (5), which fluid flows out via the throttle element (30) into at least one outflow channel (7).

4. Piston pump according to one of Claims 1 to 3, **characterized in that** the throttle element (30) which is configured as a resilient disc is arranged between the cylinder (20) and the cover (10) and sets the flow cross section in a variable manner in the at least one outflow channel (7) in a manner which is dependent on the pressure difference between its upper side (32.1) and its lower side (32.2).

5. Piston pump according to one of Claims 1 to 4, **characterized in that** a deformation movement (ds1) of the throttle element (30) which is configured as a resilient disc is limited by way of shaping of an end face (22) of the cylinder (20).

6. Piston pump according to one of Claims 1 to 5, **characterized in that** the throttle element (30) which is configured as a resilient disc has a first opening (34), through which flow can pass, flow passing through the first opening (34) and/or flowing around the throttle element (30) which is configured as a resilient disc in the case of a lifted-up position of the throttle element (30) which is configured as a resilient disc.

7. Piston pump according to Claim 6, **characterized in that** there is a second opening (36) which is released independently of the differential pressure with a defined constant flow cross section, the second opening (36) being made as a bore in the throttle element (30) which is configured as a resilient disc and/or as a depression in rests and/or being configured as an annular gap.

8. Method for assembling a piston pump which comprises a cylinder (20), a piston which is mounted movably in the cylinder (20), and a pressure space (24) which is arranged between an inlet valve and an outlet valve (5) and is closed by a cover (10), a throttle element (30) for throttling the fluid stream (3) being provided downstream of the outlet valve (5) in the fluid stream (3), the throttle element (30) being configured as a resilient disc and being introduced into the cover (10), centring means (18) which are arranged in the cover (10) bringing about pre-centring of the throttle element (30) in the cover (10), **characterized in that** the cylinder element (20) is pressed into the cover (10) after the throttle element (30) has been introduced and precentred, the cylinder element (20) being pressed with at least two pressing webs (16) which are configured on the cover (10), the centring means (18) comprising at least one bevel which is arranged on the pressing web (16) so as to lie at the rear in the pressing-on direction, and at least one cut-out (17) which is configured between two pressing webs (16) acting as an outflow channel (7) for the fluid stream (3).

## Revendications

1. Pompe à piston servant au refoulement de fluides, laquelle comporte un cylindre (20), un piston monté mobile dans le cylindre (20) et une chambre de pression (24) disposée entre une soupape d'admission et une soupape d'évacuation (5), laquelle chambre est fermée par un couvercle (10), un élément d'étranglement (30) servant à l'étranglement de l'écoulement de fluide (3) étant prévu après la soupape d'évacuation (5) dans l'écoulement de fluide (3), l'élément d'étranglement (30) étant réalisé en tant que disque élastique, lequel est introduit dans le couvercle (10), et des moyens (18) de pré-centrage de l'élément d'étranglement (30) étant présents dans le couvercle (10), **caractérisée en ce qu'**au moins deux nervures de pressage (16) sont réalisées sur le couvercle (10), contre lesquelles le cylindre (20) est comprimé par le couvercle (10), les moyens de centrage (18) comportant au moins un biseau, lequel est disposé sur la nervure de pressage (16) respective à l'arrière dans le sens de pressage, et au moins un évidement (17) réalisé entre deux nervures de pressage (16) agissant en tant que conduit de sortie (7) pour l'écoulement de fluide (3).

2. Pompe à piston selon la revendication 1, **caractérisée en ce que** les biseaux (18) individuels présentent respectivement un angle aigu (α).

3. Pompe à piston selon la revendication 1 ou 2, **caractérisée en ce qu'**un conduit annulaire (12) est réalisé dans le couvercle (10), lequel conduit est recouvert par l'élément d'étranglement (30) et est rempli de fluide lorsque la soupape d'évacuation (5) est ouverte, lequel fluide s'écoule dans au moins un conduit de sortie (7) par le biais de l'élément d'étranglement (30) .

4. Pompe à piston selon l'une des revendications 1 à 3, **caractérisée en ce que** l'élément d'étranglement (30) réalisé en tant que disque élastique est disposé entre le cylindre (20) et le couvercle (10) et règle de manière variable la section transversale d'écoulement dans ledit au moins un conduit de sortie (7) en fonction de la différence de pression entre son côté supérieur (32.1) et son côté inférieur (32.2).

5. Pompe à piston selon l'une des revendications 1 à 4, **caractérisée en ce qu'**un mouvement de déformation (ds1) de l'élément d'étranglement (30) réalisé en tant que disque élastique est limité par la forme d'une surface frontale (22) du cylindre (20).

6. Pompe à piston selon l'une des revendications 1 à 5, **caractérisée en ce que** l'élément d'étranglement (30) réalisé en tant que disque élastique comprend une première ouverture (34) pouvant être traversée par un écoulement, et dans le cas d'une position élevée de l'élément d'étranglement (30) réalisé en tant que disque élastique, la première ouverture (34) étant traversée par un écoulement et/ou l'élément d'étranglement (30) réalisé en tant que disque élastique étant contourné par un écoulement.

7. Pompe à piston selon la revendication 6, **caractérisée en ce qu'**une deuxième ouverture (36) dégagée indépendamment de la différence de pression et présentant une section transversale d'écoulement constante définie est présente, la deuxième ouverture (36) étant ménagée en tant qu'alésage dans l'élément d'étranglement (30) réalisé en tant que disque élastique et/ou en tant qu'évidement dans des supports et/ou en tant qu'interstice annulaire.

8. Procédé de montage d'une pompe à piston, laquelle comporte un cylindre (20), un piston monté mobile dans le cylindre (20) et une chambre de pression (24) disposée entre une soupape d'admission et une soupape d'évacuation (5), laquelle chambre est fermée par un couvercle (10), un élément d'étranglement (30) servant à l'étranglement de l'écoulement de fluide (3) étant prévu après la soupape d'évacuation (5) dans l'écoulement de fluide (3), l'élément d'étranglement (30) étant réalisé en tant que disque élastique et étant introduit dans le couvercle (10), des moyens de centrage (18) disposés dans le couvercle (10) provoquant un pré-centrage de l'élément d'étranglement (30) dans le couvercle (10), **caractérisé en ce que** l'élément cylindre (20) est enfoncé dans le couvercle (10) après l'introduction et le pré-centrage de l'élément d'étranglement (30), l'élément cylindre (20) étant comprimé par au moins deux nervures de pressage (16) réalisées sur le couvercle (10), les moyens de centrage (18) comportant au moins un biseau, lequel est disposé sur la nervure de pressage (16) à l'arrière dans le sens de pressage, et au moins un évidement (17) réalisé entre deux nervures de pressage (16) agissant en tant que conduit de sortie (7) pour l'écoulement de fluide (3).
